# DEMANDE DE BREVET EUROPEEN

(11) **EP 0 012 080 A1**
(43) Date de publication de la demande: **11.06.1980**
(21) Numéro de dépôt: 79400927.4
(22) Date de dépôt: 28.11.1979
(51) Int. Cl.: A45F 1/00, E04B 1/347

(54) **Tente légère à montage rapide**

(30) Priorité: 28.11.1978 FR 7833530
(71) Demandeur: Guegnaud, Philippe, F-78480 Verneuil sur Seine (FR)
(72) Inventeur: Guegnaud, Philippe, F-78480 Verneuil sur Seine (FR)

(57) **Abrégé**

Une housse totalement étanche 4 est adjointe à une partie avant en toile 3.Des piquets fixent la toile au sol en BCDE.La partie arrière est tendue par deux cordeaux partant de I et l', fixés par un piquet en K et deux autres cordeaux partant de H et H'fixés en J par un piquet.L'entrée se fait en soulevant la toile 3 vers le haut: il suffit de décrocher le bouton pression 7 et d'ouvrir les fermetures éclair 5 et 6 dans le sens GD et FE.

## Description

L'invention concerne une tente comprenant une partie avant en toile imperméable et une partie arrière trés réduite en toile étanche.L'entrée se fait par fermeture éclair qui,fermée,permet en même temps la tension de l'ensemble.

Les tentes classiques sont entièrement conçues en toile imperméable mais non étanche.

Ceçi interdit tout contact avec le corps du campeur sous peine de provoquer des fuites.Les tentes sont donc de dimensions assez larges ont pour que le campeur ne touche pas la toile involairement.L'imperméabilité de la toile entre donc en contradiction avec un autre impératif du camping :la légèreté.Ainsi le volume qu'englobe la toile est largement supérieur au minimum utile.Lₐ surfaçe de la toile,donc son poids en est inutilement accru

La présente invention a pour but de pallier cet inconvéniₑnt.Il suffit de ne prendre en considération que le confort minimum du campeur.La tente dans sa partie avant permet une liberté de mouvement telle que le campeur peut s'asseoir.La partie arriére se termine par une housse juste suffisante pour permettre la position allongée. Entrant en contact avec le corps du campeur,du fait de sa dimen sion réduite,elle doit être de toile totalement étanche.

L'avantage en est un gain de tissu donc de poids puisque seul l'espaçe minimum est pris en considération,à tel point que là oû un volume important n'est pas requis,à l'emplacement des pieds,la toile étanche touche le corps. Quant aux jambes,elles ne risquent de toucher que la partie étanche.La réduction de tissu permet aussi la réduction du nombre des piquets,donnant ainsi une grande façilité de montage,d'autant qu'un seul mat est requis.

La figure I montre,vues d'en haut,ies surfaçes de toile projetées au sol d'aprés le plan d'une tente conforme à l'invention.

La figure 2 représente une telle tente vue en perspective.

Le mat I est tenu par la toile avant 2 fixée au sol par des piquets en EBCD.La toile arrière 3 est solidaire de la housse 4 totalement étanche.La tension de cette partie est assurée par deux cordeaux partant de 1 et I' et fixés par un piquet en K;deux autres cordeaux partant de H et H',fixés en J,assurent également cette tension.L'entrée se fait en ouvrant les deux fermetures éclair 5 et 6 dans le sens GD et FE et en décrochant le bouton pression 7 fixant les pans AGF et GFIH.La partie toile se désolidarise ainsi de la housse.Le campeur peut donc entrer en soulevant la toile en G et F vers le sommet A.Plaçé à l'intérieur,il suffit au campeur d'accrocher le bouton pression 7 et de refermer les fermetures éclair 5 et 6 tendant du même coup la toile et la housse;

## Revendications

1, Tente légère à montage rapide comprenant une housse 4 totalement étanche rattachée à une partie toile 2 et 3.Elle est vite montée du fait qu'elle ne néçessite que six piquets et un mat pour que la toile soit tendue. Le mat tient graçe à la disposition de la toile 2.La tension des parties 3 et 4 s'effectue par deux cordeaux partant de I etI',fixés en K par un piquet et deux autres cordeaux partant de H et H',fixés par un autre piquet en J.Le faible volume ainsi obtenu permettant un gain de tissu donc de poids est rendu possible grace à l'emploi d'un tissu étanche:peu importe que le corps touche la housse par définition totalement étanche.

2. L'entrée d'une tente issue de l'invention peut se faire en désolidarisant la toile 3 de la housse 4:il suffit d'ouvrir les fermetures éclair 5 et 6 dans le sens GD et FE et de décrocher le bouton pression 7 fixant les pans AGF et GFIH.
